# EUROPÄISCHE PATENTSCHRIFT

(11) **EP 1 035 617 B1**
(45) Veröffentlichungstag und Bekanntmachung des Hinweises auf die Patenterteilung: **25.07.2007**
(21) Anmeldenummer: 00104274.6
(22) Anmeldetag: 01.03.2000
(51) Int. Cl.: H01R 12/10

(54) **Verbindungselement**
Connecting element
Elément de connexion

(30) Priorität: 10.03.1999 DE 19910572
(43) Veröffentlichungstag der Anmeldung: 13.09.2000
(73) Patentinhaber: Delphi Technologies, Inc., Troy, MI 48007 (US)
(72) Erfinder: Günay, Tarik, 41460 Neuss (DE); Bramesfeld, Wulf, Dr., 42489 Wülfrath (DE); Diedrich, Udo, 58285 Gevelsberg (DE); Felgenhauer, Reinhard, 58636 Iserlohn (DE)
(74) Vertreter: Manitz, Finsterwald & Partner GbR

(56) Entgegenhaltungen:
- WO-A-97/29526
- DE-U- 29 815 351
- GB-A- 880 585
- US-A- 4 412 714
- US-A- 5 730 619

## Beschreibung

Die Erfindung betrifft ein Verbindungselement zum Verbinden von insbesondere für Kraftfahrzeuge vorgesehenen elektrischen Leitungen, die jeweils mehrere mit einem gemeinsamen streifenförmigen Träger verbundene parallele Einzelleiter umfassen, mit den weiteren Merkmalen des Oberbegriffs des Anspruchs 1.

Zum Verbinden derartiger Leitungen, die beispielsweise in Form von flexiblen gedruckten Schaltungen (FPC) vorliegen, bei denen die Einzelleiter zwischen zwei u.a. als Isolierung dienenden Materiallagen angeordnet sind, ist es bekannt, die Einzelleiter der zu verbindenden Leitungen miteinander zu verlöten oder die Leitungen miteinander zu vernieten. Derartige Verbindungen sind nur schwer oder unter Beschädigung der Leitungen wieder zu lösen. Außerdem ist die Herstellung derartiger Verbindungen umständlich und bei beengten Platzverhältnissen, wie sie beispielsweise beim Installieren und Austauschen von elektrischen Bauteilen in Kraftfahrzeugen vorhanden sind, nicht oder nur unter erheblichem Aufwand möglich. Des weiteren ist mit den bekannten Verbindungen aufgrund der schlechten Lösbarkeit der Austausch von beispielsweise defekten Bauteilen problematisch.

Ein Verbinder mit den Merkmalen des Oberbegriffs des Anspruchs 1 ist aus GB-A-0 880 585 bekannt. Außerdem wird verwiesen auf US-A-5 730 619, woraus eine lösbare Verbindung zwischen einem Oberteil und einem Unterteil eines Verbinders bekannt ist, auf WO-A-97/29526, aus der durch einen Leitungs-Überlappungsbereich steckbare Abschnitte sowie einstückige Ober- und Unterteile eines Verbinders bekannt sind, sowie auf DE-U-298 15 351, die isolierte Flachbandkabel mit Kontaktfenstern zur Kontaktierung z.B. neuer elektronischer Komponenten beschreibt.

Es ist das der Erfindung zugrundeliegende Problem (Aufgabe), eine Möglichkeit zum Verbinden von Leitungen der eingangs genannten Art zu schaffen, mit der auf einfache und wirtschaftliche Weise ein guter und dauerhafter elektrischer Kontakt zwischen den jeweiligen Einzelleitern erzielt und bei der insbesondere die Verbindung mit möglichst geringem Aufwand wieder gelöst werden kann.

Die Lösung dieser Aufgabe erfolgt durch die Merkmale des Anspruchs 1.

Erfindungsgemäß werden die elektrischen Kontakte zwischen den jeweiligen Einzelleitern durch Einklemmen der in einem Überlappungsbereich übereinanderliegenden Leitungen zwischen dem Oberteil und dem Unterteil des Verbindungselementes hergestellt. Die Erfindung ermöglicht es, die bloßen Enden der Leitungen miteinander zu verbinden, wobei im Fall der eingangs erwähnten FPCs zur Bereitstellung der freiliegende Endabschnitte der Einzelleiter umfassenden Kontaktbereiche an den Leitungsenden jeweils bereichsweise die Isolierung bzw. eine Materiallage entfernt wird. Die Leitungsenden brauchen dabei nicht mit speziellen Anschlußelementen versehen zu werden, so daß durch die Erfindung die Möglichkeit zu einer anschlußelementfreien elektrischen Verbindung geschaffen wird. Außerdem sind keine Lötvorgänge oder andere aufwendige Maßnahmen erforderlich, da erfindungsgemäß die elektrische Verbindung allein auf mechanischem Wege durch Ausüben einer Klemmkraft erzielt wird. Auf diese Weise wird eine einfache und kostengünstige Möglichkeit zum Verbinden von mit parallelen Einzelleitern versehenen streifenförmigen elektrischen Leitungen, insbesondere von FPCs, geschaffen.

Ein Vorteil des erfindungsgemäßen Verbindungselementes besteht darin, daß es gemäß einer bevorzugten Ausführungsform derart ausgebildet werden kann, daß das Oberteil und das Unterteil lösbar miteinander verbindbar, insbesondere verrastbar sind.

Die elektrische Verbindung zwischen den Leitungen kann hierbei einfach durch Zusammenklippsen von Oberteil und Unterteil hergestellt werden, wobei das Oberteil und das Unterteil in Abhängigkeit von der Dicke der miteinander zu verbindenden Leitungen derart ausgebildet werden, daß im verrasteten Zustand eine ausreichend große Klemmkraft auf die Leitungen im Überlappungsbereich ausgeübt wird. Durch Lösen der Rastverbindung kann der ursprüngliche Zustand wiederhergestellt werden, d.h. sowohl die Herstellung als auch die Aufhebung der elektrischen Verbindung zwischen beiden Leitungen erfolgt jeweils ohne Beschädigung der Leitungen. Daher stehen die Leitungen für weitere elektrische Verbindungen mittels eines erfindungsgemäßen Verbindungselementes zur Verfügung. Da Beschädigungen der Leitungen erfindungsgemäß vermieden werden, ist es nicht erforderlich, beschädigte und für die Herstellung von elektrischen Verbindungen unbrauchbare Abschnitte der Leitungen wegzuschneiden.

Gemäß der Erfindung sind das Oberteil und das Unterteil zumindest im wesentlichen baugleich und bevorzugt identisch ausgeführt.

Hierdurch wird eine erhebliche Vereinfachung und Kostenersparnis bei Massenproduktion und Lagerhaltung der erfindungsgemäßen Verbindungselemente erzielt. Außerdem wird die Herstellung der elektrischen Verbindungen erleichtert, da ein Benutzer nicht darauf zu achten braucht, für eine Verbindung jeweils zwei unterschiedliche und zusammenpassende Bauteile zu verwenden.

Gemäß einer weiteren bevorzugten Ausführungsform der Erfindung umfaßt die Klemmfläche des Oberteils und/oder Unterteils mehrere Einzelklemmflächen, die an bevorzugt elastisch verformbaren Stegen ausgebildet sind, welche sich im verbundenen Zustand in Längsrichtung der Einzelleiter erstrecken und in Querrichtung bevorzugt gleichmäßig beabstandet sind, insbesondere in Abhängigkeit von der Anordnung der Einzelleiter der zu verbindenden Leitungen.

Hierdurch kann die Klemmkraft gezielt auf die mit den Einzelleitern versehenen Bereiche des Trägers der Leitungen aufgebracht werden. Durch das Vorsehen von elastisch verformbaren Stegen wird für eine optimale Übertragung der Klemmkraft auf die Leitungen gesorgt. Vorzugsweise ist jeder Einzelklemmfläche eine geringe Anzahl von Einzelleitern und bevorzugt genau einem Einzelleiter zugeordnet. Etwaige Unregelmäßigkeiten in den Leitungen können auf diese Weise ausgeglichen werden, wodurch sichergestellt ist, daß im Bereich jedes Einzelleiters eine gute und dauerhafte elektrische Verbindung zwischen den beiden Leitungen vorhanden ist.

Gemäß einem weiteren bevorzugten Ausführungsbeispiel der Erfindung weisen die Stege bevorzugt etwa in der Mitte ihrer Längserstreckung jeweils eine vorzugsweise etwa U-förmig gebogene Ausstülpung auf, an deren Scheitelbereich wenigstens eine Einzelklemmfläche ausgebildet ist.

Die mittels der Stege übertragene Klemmkraft wird somit jeweils auf eine näherungsweise punktförmige Stelle konzentriert, wodurch eine besonders sichere Verbindung zwischen den Leitungen hergestellt werden kann.

Gemäß einer weiteren bevorzugten Ausführungsform der Erfindung sind die Leitungen am Oberteil und/oder Unterteil in einer vorgegebenen Relativlage fixierbar.

Auf diese Weise können die Leitungen vor dem Zusammensetzen des Verbindungselementes am Oberteil und Unterteil vorfixiert werden, womit sichergestellt ist, daß beim Zusammensetzen des Verbindungselementes die Leitungen korrekt relativ zueinander ausgerichtet sind und die miteinander zu kontaktierenden Einzelleiter exakt in der jeweils gewünschten Weise einander gegenüberliegen.

Gemäß einer weiteren bevorzugten Ausführungsform sind Verbindungsabschnitte des Oberteils und des Unterteils jeweils als kombinierte Rast/Steckabschnitte und insbesondere zur Herstellung wenigstens einer Steckverbindung durch die Leitungen hindurch sowie zumindest einer Rastverbindung außerhalb der Leitungen ausgebildet.

Hierbei dienen die Verbindungsabschnitte sowohl zum Verbinden von Oberteil und Unterteil als auch zum Fixieren der Leitungen. Diese Mehrfachfunktion der Verbindungsabschnitte erlaubt die Herstellung guter und dauerhafter elektrischer Verbindungen zwischen den Leitungen mit einem einfach aufgebauten Verbindungselement.

Gemäß einem weiteren bevorzugten Ausführungsbeispiel der Erfindung ist die Klemmfläche des Oberteils und/oder Unterteils an einem als separates Bauteil vorgesehenen Einsatz bevorzugt aus Metall ausgebildet, der in einem bevorzugt aus Kunststoff bestehenden Aufnahmeteil fixierbar ist.

Diese Zweiteiligkeit des erfindungsgemäßen Verbindungselementes ermöglicht es, baugleiche Aufnahmeteile mit unterschiedlichen Einsätzen zu kombinieren, so daß für unterschiedliche Leitungen, die sich insbesondere hinsichtlich der Anzahl, des Abstandes und/oder der Breite ihrer Einzelleiter voneinander unterscheiden, lediglich ein passender Einsatz benötigt wird und nicht das gesamte Verbindungselement ausgetauscht zu werden braucht.

Gemäß einer weiteren bevorzugten Ausführungsform der Erfindung ist im verbundenen Zustand zwischen dem Oberteil und dem Unterteil wenigstens eine ringförmige, die Kontaktbereiche der Leitungen umgebende Dichtung angeordnet. Die Dichtung kann in einer nutförmigen Vertiefung des Oberteils bzw. des Unterteils angeordnet und - bei zweiteiliger Ausführung der Teile - an einem Aufnahmeteil oder einem Einsatz abgestützt sein.

Durch die Dichtung werden die Kontaktbereiche der Leitungen vor äußeren Einflüssen, insbesondere vor Feuchtigkeit, geschützt, so daß das erfindungsgemäße Verbindungselement auch an solchen Bereichen, z.B. an den Türen, eines Kraftfahrzeuges verwendbar ist, an denen mit Feuchtigkeit gerechnet werden muß.

Die Lösung der der Erfindung zugrundeliegenden Aufgabe erfolgt außerdem durch die Merkmale des Verfahrensanspruchs, der ein Verfahren zum Austauschen von insbesondere für Kraftfahrzeuge vorgesehenen elektrischen Bauteilen betrifft, die an elektrische Leitungen angeschlossen sind, welche jeweils mehrere mit einem gemeinsamen Träger verbundene parallele Einzelleiter umfassen, bei dem eine vorhandene Leitung, an die das auszutauschende Bauteil angeschlossen ist, an einer Stelle durchtrennt wird und eine an das zu verbindende Bauteil angeschlossene Leitung mit der vorhandenen Leitung an der Trennstelle mittels eines Verbindungselementes gemäß der Erfindung verbunden wird.

Hierdurch wird ein vorteilhaftes Reparaturverfahren insbesondere für in Kraftfahrzeugen vorgesehene elektrische Systeme mit mehreren elektrischen Bauteilen geschaffen, die alle über eine gemeinsame streifenförmige Leitung mit einem Verteiler - bei an einer Fahrzeugtür vorgesehenen Bauteilen z.B. mit einer Türkupplung - verbunden sind, über den die einzelnen Bauteile an eine Stromversorgung sowie an eine zentrale Steuereinheit angeschlossen werden können. Erfindungsgemäß kann ein defektes Bauteil einfach dadurch ausgetauscht werden, daß der zu dem betroffenen Bauteil führende, die entsprechende Anzahl von Einzelleitern umfassende Leitungsabschnitt an einer beliebigen, gut zugänglichen Stelle - z.B. an vorgegebenen, sogenannten Reparaturfenstern - durchgeschnitten wird. Anschließend wird das neue Bauteil, das bereits an einen entsprechenden Leitungsabschnitt mit der erforderlichen Länge angeschlossen ist, mit Hilfe eines gemäß der Erfindung ausgebildeten Verbindungselementes mit dem an der Trennstelle entstandenen freien Ende der vorhandenen Leitung verbunden. Hierdurch kann grundsätzlich beliebig oft jeweils auf einfache Weise und in kürzester Zeit ein Austausch von elektrischen Bauteilen erfolgen.

Weitere Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: eine perspektivische Ansicht eines Verbindungselementes gemäß einer Ausführungsform der Erfindung,
- Fig. 2: ein einen Einsatz und ein Aufnahmeteil umfassendes Teil eines Verbindungselementes gemäß einer weiteren Ausführungsform der Erfindung,
- Fig. 3: das Teil von Fig. 2 im zusammengesetzten Zustand,
- Fig. 4: eine schematische Schnittansicht eines Verbindungselementes gemäß einer weiteren Ausführungsform der Erfindung,
- Fig. 5: ein erfindungsgemäßes Verbindungselement mit vorfixierten Leitungen, und
- Fig. 6: eine schematische Darstellung zur Erläuterung eines erfindungsgemäßen Austausch- oder Reparaturverfahrens.

Das Verbindungselement gemäß Fig. 1 umfaßt ein Oberteil 16 und ein Unterteil 18, die jeweils einstückig aus Kunststoff hergestellt sind. Das Oberteil 16 und das Unterteil 18 sind identisch ausgeführt und umfassen jeweils einen Klemmabschnitt 29 mit rechteckigem Querschnitt, der zwischen zwei Verbindungsabschnitten 26 angeordnet ist. Jeder Verbindungsabschnitt 26 umfaßt eine Rastnase 25, einen bügelartigen Verriegelungsabschnitt 27, der eine rechteckige Aussparung 27a begrenzt, einen zapfenartigen Steckabschnitt 28 und eine zylindrische Vertiefung 35, deren Innendurchmesser dem Außendurchmesser des Steckabschnitts 28 entspricht. Die Zapfen 28 des einen Teils 16, 18 passen somit genau in die Vertiefungen 35 des anderen Teils 18, 16. Die Rastnasen 25 und Vertiefungen 35 einerseits und die Verriegelungsabschnitte 37 und Zapfen 28 andererseits sind auf gegenüberliegenden Seiten einer Längsachse des jeweiligen Teils 16, 18 angeordnet. Hinsichtlich der Verbindungsabschnitte 26 sind die Teile 16, 18 somit bezüglich ihrer Längsachse jeweils asymmetrisch aufgebaut.

Die Rastnasen 25 und Verriegelungsabschnitte 27 stehen von seitlichen Basisplatten 33 ab, die eine geringere Dicke als der Klemmabschnitt 29 aufweisen. Die Zapfen 28 und Vertiefungen 35 sind auf einer gegenüber den Basisplatten 33 erhöhten Anschlagfläche 17 ausgebildet. Eine auf jeder Basisplatte 33 ausgebildete Leiste 23, die sich parallel zur Längsachse des jeweiligen Teils 16, 18 erstreckt, erhöht die Steifigkeit des jeweiligen Teils 16, 18 in den Verbindungsabschnitten 26.

Im Bereich der Rastnasen 25 sind die Basisplatten 33 jeweils mit einem rechtwinkligen Ausschnitt 31 versehen, wobei die Rastnasen 25 jeweils über einen zurückspringenden Bereich 31a hinaus vorstehen. Die Breite der Ausschnitte 31 entspricht der Breite der bügelartigen Verriegelungsabschnitte 27, während die Breite der Rastnasen 25 jeweils der Breite der Aussparungen 27a der Verriegelungsabschnitte 27 entspricht.

Insbesondere am Oberteil 16 ist zu erkennen, daß der Klemmabschnitt 29 trogförmig ausgebildet und im Bodenbereich mit Schlitzen 38 versehen ist, die senkrecht zur Längsachse des jeweiligen Teils 16, 18 verlaufen. Durch die Querschlitze 38 wird eine Vielzahl von elastisch verformbaren Stegen 22 definiert, die jeweils in der Mitte ihrer Längserstreckung mit einer Ausstülpung 24 versehen sind, wie am Unterteil 18 zu erkennen ist. Am Scheitelbereich der Ausstülpungen 24, an dem die Stege 22 jeweils abgeflacht sind, der jedoch auch jeweils konvex gekrümmt sein kann, ist jeweils eine Einzelklemmfläche 20 ausgebildet, wobei die Gesamtheit der Einzelklemmflächen 20 eine streifenförmige, durch die Schlitze 38 unterbrochene Klemmfläche des jeweiligen Teils 16, 18 bildet. Die auf den Stegen 22 ausgebildeten Einzelklemmflächen 20 liegen jeweils höher als die Anschlagflächen 17.

Die Stege 22 sind gerade ausgeführt, können jedoch auch derart konvex gekrümmt oder abgewinkelt sein, daß die Einzelklemmflächen 20 bzw. Ausstülpungen 24 dachfirstartig auf einer durch die Schlitze 38 unterbrochenen Linie liegen. An ihren Enden gehen die Stege 22 in abgerundete Ränder 39 der Seitenwände des Klemmabschnitts 29 über.

Wie aus Fig. 1 hervorgeht, können das Oberteil 16 und das Unterteil 18 mit einander zugewandten Klemmflächen 20 derart zusammengeklippst werden, daß die Rastnasen 25 die Verriegelungsabschnitte 27 bzw. die in Längsrichtung verlaufenden Querstege der Verriegelungsabschnitte 27 verriegelnd hintergreifen, wobei die Verriegelungsabschnitte 27 in den Ausschnitten 31 angeordnet und die Zapfen 28 in die Vertiefungen 35 gesteckt sind.

Das Oberteil 16 und das Unterteil 18 sind insbesondere hinsichtlich des Höhenunterschiedes zwischen den Anschlagflächen 17 und den Einzelklemmflächen 20 sowie der elastischen Verformbarkeit der Stege 22 derart ausgeführt, daß auf zwischen den Klemmflächen 20 angeordnete, in Fig. 1 nicht dargestellte elektrische Leitungen eine Klemmkraft der jeweils gewünschten Stärke ausgeübt wird.

Im zusammengesetzten Zustand sind das Oberteil 16 und das Unterteil 18 mit einem Halteelement 40 verrastbar, das als U-förmige Rastaufnahme mit die U-Schenkel bildenden, elastisch verformbaren Rastarmen 48 ausgebildet ist, an deren freien Enden nach innen weisende Rastnasen 49 vorgesehen sind. Die Länge der Rastarme 48 ist derart bemessen, daß das zusammengesetzte Verbindungselement 16, 18 und das Halteelement 40 zusammengeklippst werden können, wobei die Rastnasen 49 die Rückseiten der Basisplatten 33 des jeweiligen Teils 16, 17 - in Fig. 1 des Oberteils 16 - verriegelnd hintergreifen.

Von einem die Rastarme 48 miteinander verbindenden Stegabschnitt 46 steht ein zapfenförmiger, an seinem freien Ende zugespitzter und mit einer geriffelten Oberfläche versehener Befestigungsabschnitt 42 ab, mit welchem das Halteelement 40 zusammen mit dem eingerasteten Verbindungselement 16, 18 in einer lediglich schematisch angedeuteten Leitungsverlegeöffnung 44 verankert werden kann, die z.B. in einem Karosserie- oder Verkleidungselement 45 eines nicht dargestellten Kraftfahrzeuges ausgebildet ist.

Fig. 2 zeigt ein im folgenden als Unterteil 18 bezeichnetes Teil des erfindungsgemäßen Verbindungselementes, das ein Aufnahmeteil 36 und einen Einsatz 34 umfaßt. Das Aufnahmeteil 36 besteht aus Kunststoff, während der Einsatz 34 aus Metall hergestellt ist.

Das Aufnahmeteil 36 entspricht hinsichtlich der Verbindungsabschnitte 26 den anhand von Fig. 1 beschriebenen Teilen 16, 18. Zur Aufnahme des Einsatzes 34 ist das Aufnahmeteil 36 mit einer Aussparung 37 rechteckigen Querschnitts versehen. Der Einsatz 34 kann herausfallsicher in die Aussparung 37 eingesetzt, z.B. eingeklemmt, werden. Es können in Fig. 2 nicht dargestellte Positionierungs- und/oder Halteelemente am Aufnahmeteil 36 ausgebildet sein, die für die korrekte Lage bzw. für den Halt des Einsatzes 34 im Aufnahmeteil 36 sorgen und verhindern, daß der Einsatz 34 auf der anderen Seite des Unterteils 18 wieder aus der Aussparung 37 herausgedrückt wird.

Der Einsatz 34 ist als U-Profil mit quergeschlitztem Boden ausgebildet, wobei die durch die Querschlitze 38 definierten Stege 22 jeweils eine Ausstülpung 24 mit einem eine Einzelklemmfläche 20 bildenden, abgeflachten Scheitelbereich aufweisen. Die von der Gesamtheit der Einzelklemmflächen 20 gebildete Fläche ist somit ein durch die Schlitze 38 unterbrochener schmaler Streifen, der in einer Eben verläuft, die von einer durch die Unterseite des U-förmigen Einsatzes 34 definierten Ebene beabstandet ist.

Fig. 3 zeigt das den Einsatz 34 und das Aufnahmeteil 36 umfassende Unterteil 18 des erfindungsgemäßen Verbindungselementes im zusammengesetzten Zustand. Zu erkennen ist insbesondere, daß die Einzelklemmflächen 20 höher liegen als die Anschlagflächen 17 und die Ränder 39 der die Aussparung 37 begrenzenden Seitenwände abgerundet sind.

In Fig. 4 sind jeweils aus Kunststoff hergestellte Aufnahmeteile 36 eines Oberteils 16 und Unterteils 18 sowie aus Metall bestehende Einsätze 34 schematisiert dargestellt. An den Stegen 22 der Einsätze 34 ist jeweils eine U-förmig gebogene Ausstülpung 24 vorgesehen, deren Scheitelbereich eine Einzelklemmfläche 20 des jeweiligen Teils 16, 18 bildet. Die Einsätze 34 stützen sich jeweils am Boden des Aufnahmeteils 36 ab und sind seitlich paßgenau zwischen einem umlaufenden Vorsprung 64 des Aufnahmeteils 36 angeordnet.

Fig. 4 zeigt des weiteren die freien Enden von zwei Leitungen 10, die jeweils einen streifenförmigen flexiblen Träger 12 umfassen, der mit mehreren parallelen Einzelleitern 14 versehen ist, deren Endabschnitte freigelegt sind und jeweils einen Kontaktbereich 11 der Leitung 10 bilden. Die freien Enden der Leitungen 10 sind mit einander zugewandten Kontaktbereichen 11 überlappend zwischen dem Oberteil 16 und dem Unterteil 18 angeordnet, so daß durch - in Fig. 4 durch die Pfeile angedeutetes - Zusammensetzen des Verbindungselementes die Leitungen 10 im Überlappungsbereich zwischen den Klemmflächen 20 der Einsätze 34 eingeklemmt und mit ihren Einzelleitern 14 gegeneinander gepreßt werden, um so einen guten elektrischen Kontakt zwischen den Einzelleitern 14 der Leitungen 10 zu schaffen.

In einer jeweils vom Einsatz 34 und vom Aufnahmeteil 36 begrenzten nutförmigen Vertiefung, deren Boden vom Vorsprung 64 gebildet wird, ist eine umlaufende, näherungsweise rechteckige und aus Gummi hergestellte Ring-Dichtung 56 angeordnet. Im zusammengesetzten Zustand ist der die Kontaktbereiche 11 der Leitungen 10 enthaltene Raum durch die beiden gegeneinander gepreßten Dichtungen 56 nach außen abgedichtet, so daß die Kontaktbereiche 11 vor äußeren Einflüssen, insbesondere vor Feuchtigkeit, geschützt sind. Insbesondere in Abhängigkeit von der aufzubringenden Klemmkraft können die zur Abstützung der Dichtungen 56 dienenden Vorsprünge 64 auch jeweils einstückig mit dem aus Metall bestehenden Einsatz 34 ausgebildet sein.

Fig. 5 zeigt einen Vormontagezustand mit am Oberteil 16 und Unterteil 18 vorfixierten Leitungen 10. Jeder z.B. zweilagige flexible Träger 12 ist mit parallel zueinander verlaufenden Einzelleitern 14 zwischen den Lagen versehen, die beispielsweise in Form von Leiterbahnen auf eine Lage aufgedruckt sind. Die Leitungen 10 stellen somit streifenförmige flexible gedruckte Schaltungen (FPC) dar.

In Fig. 5 sind einige der Leiterbahnen bzw. Einzelleiter 14 durch parallele gestrichelte Linien angedeutet. Grundsätzlich kann eine beliebige Anzahl von Einzelleitern 14 vorgesehen sein. An der dem Unterteil 18 zugeordneten Leitung 10 ist zu erkennen, daß die Endabschnitte der Einzelleiter 14 freigelegt sind, wodurch der Kontaktbereich 11 der jeweiligen Leitung 10 gebildet wird. Dies ist in Fig. 5 mittels durchgezogener Linien angedeutet. Die Leitungen 10 sind mit ihren Kontaktbereichen 11 einander zugewandt orientiert.

Die Leitungen 10 sind mit einzelleiterfreien Randbereichen 30 versehen, die zur Fixierung der Leitungen 10 am Oberteil 16 bzw. Unterteil 18 dienen. Hierzu sind in den Randbereichen 30 Positionierungslöcher 13 ausgebildet, durch welche beim Zusammensetzen des Verbindungselementes die zapfenförmigen Steckabschnitte 28 der Teile 16, 18 gesteckt werden können. Auf diese Weise wird die Leitung 10 mit dem jeweiligen Teil 16, 18 ausgerichtet. Gleichzeitig wird hierdurch eine Zugsicherung für die Leitung 10 geschaffen.

Um die volle Breite des Trägers 12 für Leiterbahnen bzw. Einzelleiter 14 zu nutzen, können alternativ an den Seitenrändern der Träger 12 angeformte Laschen vorgesehen sein, in denen Positionierungslöcher für die Zapfen 28 ausgebildet sind. Die Leitungen können mit in regelmäßigen Abständen ausgebildeten Paaren von Positionierungslöchern 13 in den Randbereichen 30 bzw. den vorstehend erwähnten Laschen ausgebildet sein, um auch nach Durchtrennen einer Leitung 10 eine spätere Lagefixierung an Teilen 16, 18 eines erfindungsgemäßen Verbindungselementes zu ermöglichen. Der Abstand zwischen den Positionierungslöchern 13 jedes Paares entspricht dem Abstand zwischen dem Zapfen 28 und der Vertiefung 35 eines Verbindungsabschnitts 26.

Fig. 5 zeigt außerdem, daß die Leitungen 10 mit ihren Randbereichen 30 auf den Anschlagflächen 17 aufliegen, von denen die Zapfen 28 abstehen und in denen die Vertiefungen 35 ausgebildet sind. Die Randbereiche 30 der Leitungen 10 sind im zusammengesetzten Zustand somit zwischen den Anschlagflächen 17 eingeklemmt, während die mit den Einzelleitern 14 versehenen Bereiche der Träger 12 zwischen den Klemmflächen 10 der beiden Teile 16, 18 eingeklemmt sind.

Die Verrastung der Teile 16, 18 erfolgt über die seitlich der Leitungen 10 liegenden Basisplatten 33, an denen die Rastnasen 25, Verriegelungsabschnitte 27 und Leisten 23 ausgebildet sind.

Fig. 6 zeigt eine Fahrzeugtür 60, in der zahlreiche elektrische Bauteile 50 untergebracht sind. Diese umfassen beispielsweise ein Türschloß, eine Zentralverriegelung, Beleuchtungseinheiten, Fensterheber, Airbags, Außenspiegel, Lautsprecher sowie Bedieneinheiten für die einzelnen Komponenten bzw. deren Elektromotoren. Die einzelnen Bauteile 50 sind über eine einzige, als FPC ausgebildete elektrische Leitung 10 mit einem in Form einer Türkupplung vorgesehenen Verteiler 62 verbunden. Über den Verteiler 62 können die Bauteile 50 an eine Stromversorgung bzw. an eine zentrale Steuereinheit angeschlossen werden, wenn die Tür 60 an einem nicht dargestellten Kraftfahrzeug montiert wird. Die Bauteile 50 sind jeweils an abzweigende Leitungsabschnitte oder Stränge 52 der Leitung 10 angeschlossen, über die jeweils zumindest einer der in Fig. 6 nicht dargestellten Einzelleiter der Leitung 10 dem jeweiligen Bauteil 50 zugeführt wird.

Über sogenannte Reparaturfenster in der Tür bzw. einer Türinnenverkleidung sind in Fig. 6 durch Kreise angedeutete Reparaturstellen 58 zugänglich.

Mit dem vorstehend erläuterten erfindungsgemäßen Verbindungselement kann ein Austausch eines defekten Bauteils 50 auf besonders einfache Weise erfolgen. Hierzu wird der jeweilige Strang 52 der Leitung 10 an einer Reparaturstelle 58 durchgeschnitten. Das defekte Bauteil 50 kann dann entfernt werden. Anschließend wird ein Austausch-Bauteil 50 montiert, an das eine die entsprechende Anzahl von Einzelleitern aufweisende Leitung angeschlossen ist. Die freien Enden des verbliebenen Strangs 52 und der Leitung des Austausch-Bauteils 50 werden - gegebenenfalls nach Entfernen jeweils der Isolierung bzw. einer Materiallage zur Schaffung der Kontaktbereiche - anschließend mit einem Oberteil 16 bzw. Unterteil 18 in Eingriff gebracht, wie es beispielsweise in Fig. 5 dargestellt ist. Durch Zusammenklippsen der Teile 16, 18 wird die elektrische Verbindung zwischen dem an dem einen Teil fixierten Strang 58 und der an dem anderen Teil fixierten Leitung des neuen Bauteils hergestellt.

Die Verbindung kann von Hand oder mittels eines Werkzeugs wieder gelöst werden, indem die Rastnasen 25 und Verriegelungsabschnitte 27 außer Eingriff gebracht werden. Auf diese Weise kann die Verbindung zwischen dem jeweiligen Bauteil 50 und dem jeweiligen Strang 52 der in der Tür 60 verlegten Leitung 10 beispielsweise für weitere Austausch-Vorgänge beliebig oft gelöst und wiederhergestellt werden.

### Bezugszeichenliste

- 10: Leitung
- 11: Kontaktbereich
- 12: Träger
- 14: Einzelleiter
- 16: Oberteil
- 17: Anschlagfläche
- 18: Unterteil
- 20: Klemmfläche, Einzelklemmfläche
- 22: Steg
- 23: Leiste
- 24: Ausstülpung
- 25: Rastnase
- 26: Verbindungsabschnitt
- 27: Verriegelungsabschnitt
- 27a: Aussparung
- 28: Steckabschnitt, Zapfen
- 29: Klemmabschnitt
- 30: Randbereich
- 31: Ausschnitt
- 31a: zurückspringender Bereich
- 33: Basisplatte
- 34: Einsatz
- 35: Vertiefung
- 36: Aufnahmeteil
- 37: Aussparung
- 38: Schlitz
- 39: Rand
- 40: Halteelement
- 42: Befestigungsabschnitt
- 44: Leitungsverlegeöffnung
- 45: Karosserie- oder Verkleidungselement
- 46: Stegabschnitt
- 48: Rastarm
- 49: Rastnase
- 50: Bauteil
- 52: Leitungsabschnitt, Strang
- 56: Dichtung
- 58: Reparaturstelle
- 60: Tür
- 62: Verteiler
- 64: Vorsprung

## Patentansprüche

1. Verbindungselement zum Verbinden von insbesondere für Kraftfahrzeuge vorgesehenen elektrischen Leitungen (10), die jeweils mehrere mit einem gemeinsamen streifenförmigen Träger (12) verbundene parallele Einzelleiter (14) umfassen, mit einem Oberteil (16) und einem Unterteil (18), die jeweils zumindest eine Klemmfläche (20) aufweisen und mit einander zugewandten Klemmflächen (20) derart zusammensetzbar sind, daß im verbundenen Zustand zwei mit einander zugewandten Kontaktbereichen (11) überlappende Leitungen (10) zwischen den Klemmflächen (20) eingeklemmt sind,
**dadurch gekennzeichnet, daß** das Oberteil (16) und das Unterteil (18)zumindest im wesentlichen baugleich ausgeführt sind.

2. Verbindungselement nach Anspruch 1,
**dadurch gekennzeichnet, daß** das Oberteil (16) und das Unterteil (18) lösbar miteinander verbindbar sind.

3. Verbindungselement nach Anspruch 1 oder 2,
**dadurch gekennzeichnet, daß** das Oberteil (16) und das Unterteil (18) identisch ausgeführt sind.

4. Verbindungselement nach zumindest einem der vorhergehenden Ansprüche,
**dadurch gekennzeichnet, daß** die Klemmfläche des Oberteils (16) und Unterteils (18) mehrere Einzelklemmflächen (20) umfaßt, die an Stegen (22) ausgebildet sind, welche sich im verbundenen Zustand in Längsrichtung der Einzelleiter (14) erstrecken und in Querrichtung beabstandet sind.

5. Verbindungselement nach Anspruch 4,
**dadurch gekennzeichnet, daß** jede Einzelklemmfläche (20) einer geringen Anzahl von Einzelleitern (14) zugeordnet ist.

6. Verbindungselement nach Anspruch 4 oder 5,
**dadurch gekennzeichnet, daß** die Stege (22) jeweils eine Ausstülpung (24) aufweisen, an deren Scheitelbereich wenigstens eine Einzelklemmfläche (20) ausgebildet ist.

7. Verbindungselement nach zumindest einem der vorhergehenden Ansprüche,
**dadurch gekennzeichnet, daß** die Klemmfläche konvex gekrümmt oder abgewinkelt ist.

8. Verbindungselement nach Anspruch 7,
**dadurch gekennzeichnet, daß** die Klemmfläche durch jeweils zumindest eine Einzelklemmfläche (20) aufweisende Stege (22) gebildet ist.

9. Verbindungselement nach zumindest einem der vorhergehenden Ansprüche,
**dadurch gekennzeichnet, daß** die Leitungen (10) am Oberteil (16) und Unterteil (18) in einer vorgegebenen Relativlage fixierbar sind.

10. Verbindungselement nach zumindest einem der vorhergehenden Ansprüche,
**dadurch gekennzeichnet, daß** Verbindungsabschnitte (26) des Oberteils (16) und des Unterteils (18) jeweils sowohl zum Verbinden von Oberteil (16) und Unterteil (18) als auch zum Fixieren der Leitungen (10) ausgebildet sind.

11. Verbindungselement nach zumindest einem der vorhergehenden Ansprüche,
**dadurch gekennzeichnet, daß** Verbindungsabschnitte (26) des Oberteils (16) und des Unterteils (18) jeweils als kombinierte Rast/ Steckabschnitte ausgebildet sind.

12. Verbindungselement nach zumindest einem der vorhergehenden Ansprüche,
**dadurch gekennzeichnet, daß** Steckabschnitte (28) des Oberteils (16) und Unterteils (18) durch den Überlappungsbereich der Leitungen (10) steckbar sind.

13. Verbindungselement nach Anspruch 12,
**dadurch gekennzeichnet, daß** die Steckabschnitte (28) zapfenartig ausgebildet sind.

14. Verbindungselement nach Anspruch 12 oder 13,
**dadurch gekennzeichnet, daß** die Steckabschnitte (28) durch einzelleiterfreie Randbereiche (30) des Trägers (12) steckbar sind.

15. Verbindungselement nach einem der Ansprüche 12 bis 14,
**dadurch gekennzeichnet, daß** die Steckabschnitte (28) durch vorgefertigte Öffnungen (32) in den Leitungen (10) steckbar sind.

16. Verbindungselement nach zumindest einem der vorhergehenden Ansprüche,
**dadurch gekennzeichnet, daß** das Oberteil (16) und das Unterteil (18) einstückig ausgebildet sind.

17. Verbindungselement nach zumindest einem der Ansprüche 1 bis 15,
**dadurch gekennzeichnet, daß** die Klemmfläche (20) des Oberteils (16) und Unterteils (18) an einem als separates Bauteil vorgesehenen Einsatz (34) ausgebildet ist, der in einem Aufnahmeteil (36) fixierbar ist.

18. Verbindungselement nach Anspruch 17,
**dadurch gekennzeichnet, daß** der Einsatz (34) als etwa U-förmiges Profil ausgebildet und im Bodenbereich mit Schlitzen (38) versehen ist, durch die jeweils zumindest eine Einzelklemmfläche (20) aufweisende Stege (22) voneinander getrennt sind.

19. Verbindungselement nach Anspruch 17 oder 18,
**dadurch gekennzeichnet, daß** Verbindungsabschnitte (26) des Oberteils (16) und des Unterteils (18) jeweils am Aufnahmeteil (36) ausgebildet sind.

20. Verbindungselement nach zumindest einem der vorhergehenden Ansprüche,
**dadurch gekennzeichnet, daß** das Oberteil (16) und das Unterteil (18) im zusammengesetzten Zustand mit einem Halteelement (40) verrastbar sind, das einen Befestigungsabschnitt (42) umfaßt, der in Leitungsverlegeöffnungen (44) ausgebildet ist.

21. Verbindungselement nach Anspruch 20,
**dadurch gekennzeichnet, daß** der Befestigungsabschnitt (42) zapfenförmig ist.

22. Verbindungselement nach zumindest einem der vorhergehenden Ansprüche,
**dadurch gekennzeichnet, daß** im verbundenen Zustand zwischen dem Oberteil (16) und dem Unterteil (18) wenigstens eine ringförmige, die Kontaktbereiche (11) der Leitungen (10) umgebende Dichtung (56) angeordnet ist.

23. Verfahren zum Austauschen von insbesondere für Kraftfahrzeuge vorgesehenen elektrischen Bauteilen (50), die an elektrische Leitungen (10) angeschlossen sind, welche jeweils mehrere mit einem gemeinsamen Träger (12) verbundene parallele Einzelleiter (14) umfassen, bei dem
- eine vorhandene Leitung (10), an die das auszutauschende Bauteil (50) angeschlossen ist, an einer Stelle durchtrennt wird und
- eine an das zu verbindende Bauteil angeschlossene Leitung mit der vorhandenen Leitung (10) an der Trennstelle mittels eines Verbindungselementes (16, 18) nach zumindest einem der vorhergehenden Ansprüche verbunden wird.

## Claims

1. Connecting element for connecting electrical cables (10) provided in particular for motor vehicles, which in each case include several parallel individual conductors (14) connected to a common strip-like support (12), with an upper portion (16) and a lower portion (18) which each comprise at least one clamping surface (20) and can be assembled with clamping surfaces (20) facing towards each other in such a way that in the connected state two cables (10) overlapping with contact regions (11) facing towards each other are pinched between the clamping surfaces (20), **characterised in that** the upper portion (16) and the lower portion (18) are designed at least substantially with the same construction.

2. Connecting element according to claim 1, **characterised in that** the upper portion (16) and the lower portion (18) can be releasably connected to each other.

3. Connecting element according to claim 1 or 2, **characterised in that** the upper portion (16) and the lower portion (18) are designed identically.

4. Connecting element according to one or more of the preceding claims, **characterised in that** the clamping surface of the upper portion (16) and lower portion (18) includes several individual clamping surfaces (20) which are formed on webs (22) which in the connected state extend in the longitudinal direction of the individual conductors (14) and are spaced apart in the transverse direction.

5. Connecting element according to claim 4, **characterised in that** each individual clamping surface (20) is assigned to a small number of individual conductors (14).

6. Connecting element according to claim 4 or 5, **characterised in that** the webs (22) in each case comprise a protuberance (24) in the apical region of which is formed at least one individual clamping surface (20).

7. Connecting element according to one or more of the preceding claims, **characterised in that** the clamping surface is convexly curved or angled.

8. Connecting element according to claim 7, **characterised in that** the clamping surface is formed by webs (22) in each case comprising at least one individual clamping surface (20).

9. Connecting element according to one or more of the preceding claims, **characterised in that** the cables (10) can be fixed to the upper portion (16) and lower portion (18) in a predetermined relative position.

10. Connecting element according to one or more of the preceding claims, **characterised in that** connecting sections (26) of the upper portion (16) and lower portion (18) are in each case designed both to connect the upper portion (16) and lower portion (18) and to fix the cables (10).

11. Connecting element according to one or more of the preceding claims, **characterised in that** connecting sections (26) of the upper portion (16) and lower portion (18) are in each case designed as combined latch/plug-in sections.

12. Connecting element according to one or more of the preceding claims, **characterised in that** plug-in sections (28) of the upper portion (16) and lower portion (18) can be plugged in through the overlap region of the cables (10).

13. Connecting element according to claim 12, **characterised in that** the plug-in sections (28) are pin-shaped.

14. Connecting element according to claim 12 or 13, **characterised in that** the plug-in sections (28) can be plugged in through edge regions (30) of the support (12) free from individual conductors.

15. Connecting element according to any of claims 12 to 14, **characterised in that** the plug-in sections (28) can be plugged in through prefabricated openings (32) in the cables (10).

16. Connecting element according to one or more of the preceding claims, **characterised in that** the upper portion (16) and the lower portion (18) are constructed in one piece.

17. Connecting element according to one or more of claims 1 to 15, **characterised in that** the clamping surface (20) of the upper portion (16) and lower portion (18) is formed on an insert (34) which is provided as a separate component and can be fixed in a receiving portion (36).

18. Connecting element according to claim 17, **characterised in that** the insert (34) is designed as an approximately U-shaped profile and provided in the bottom region with slots (38) by which webs (22) each comprising at least one individual clamping surface (20) are separated from each other.

19. Connecting element according to claim 17 or 18, **characterised in that** connecting sections (26) of the upper portion (16) and lower portion (18) are in each case formed on the receiving portion (36).

20. Connecting element according to one or more of the preceding claims, **characterised in that** the upper portion (16) and the lower portion (18) in the assembled state can be latched with a holding element (40) which includes a fastening section (42) which is formed in cable-laying openings (44).

21. Connecting element according to claim 20, **characterised in that** the fastening section (42) is pin-shaped.

22. Connecting element according to one or more of the preceding claims, **characterised in that** in the connected state between the upper portion (16) and the lower portion (18) is arranged at least one annular seal (56) surrounding the contact regions (11) of the cables (10).

23. Method for exchanging electrical components (50) which are provided in particular for motor vehicles and connected to electrical cables (10) which include in each case several parallel individual conductors (14) connected to a common support (12), in which
- an existing cable (10) to which is connected the component (50) to be exchanged is cut through at one location and
- a cable connected to the component to be connected is connected to the existing cable (10) at the cutting point by means of a connecting element (16, 18) according to one or more of the preceding claims.

## Revendications

1. Elément connecteur permettant de connecter des câbles électriques (10) notamment prévus pour des véhicules automobiles comprenant plusieurs conducteurs individuels parallèles (14) reliés à un support commun (12) en forme de bande, comprenant une pièce supérieure (16) et une pièce inférieure (18) chacune présentant au moins une surface de serrage (20) et pouvant être assemblées, les surfaces de serrage (20) dirigées l'une vers l'autre, de manière telle qu'à l'état assemblé, deux câbles (10) qui se recouvrent, ayant des zones de contact (11) dirigées l'une vers l'autre, soient pincés entre les surfaces de serrage (20),
**caractérisé en ce que**, pour l'essentiel au moins, la pièce supérieure (16) et la pièce inférieure (18) sont de construction identique.

2. Elément connecteur selon la revendication 1, **caractérisé en ce que** la pièce supérieure (16) et la pièce inférieure (18) peuvent être assemblées de façon démontable.

3. Elément connecteur selon la revendication 1 ou 2, **caractérisé en ce que** la pièce supérieure (16) et la pièce inférieure (18) sont de configuration identique.

4. Elément connecteur selon l'une des revendications précédentes, **caractérisé en ce que** la surface de serrage de la pièce supérieure (16) et celle de la pièce inférieure (18) comprennent plusieurs surfaces de serrage individuelles (20) conformées sur des traverses (22) qui, à l'état assemblé, s'étendent dans le sens longitudinal des conducteurs individuels (14) et sont espacées les unes des autres dans le sens transversal.

5. Elément connecteur selon la revendication 4, **caractérisé en ce que** chaque surface de serrage individuelle (20) est associée à un petit nombre de conducteurs individuels (14).

6. Elément connecteur selon la revendication 4 ou 5, **caractérisé en ce que** les traverses (22) comportent chacune un bossage (24), au moins une surface de serrage individuelle (20) étant formée dans la partie apicale de ce dernier.

7. Elément connecteur selon l'une au moins des revendications précédentes, **caractérisé en ce que** la surface de serrage est courbe ou coudée en une forme convexe.

8. Elément connecteur selon la revendication 7, **caractérisé en ce que** la surface de serrage est constituée par des traverses (22) comportant chacune au moins une surface de serrage individuelle (20).

9. Elément connecteur selon l'une au moins des revendications précédentes, **caractérisé en ce que** les câbles (10) peuvent être immobilisés sur la pièce supérieure (16) et sur la pièce inférieure (18) dans une position relative prédéfinie.

10. Elément connecteur selon l'une au moins des revendications précédentes, **caractérisé en ce que** les sections de liaison (26) des pièces supérieure (16) et inférieure (18) sont configurées de manière à assurer à la fois la liaison des pièces supérieure (16) et inférieure (18), et l'immobilisation des câbles (10).

11. Elément connecteur selon l'une au moins des revendications précédentes, **caractérisé en ce que** les sections de liaison (26) des pièces supérieure (16) et inférieure (18) sont réalisées sous forme de parties combinées d'encliquetage et d'emboîtement.

12. Elément connecteur selon l'une au moins des revendications précédentes, **caractérisé en ce que** les parties d'emboîtement (28) des pièces supérieure (16) et inférieure (18) peuvent être emmanchées à travers la zone de recouvrement des câbles (10).

13. Elément connecteur selon la revendication 12, **caractérisé en ce que** les parties d'emboîtement (28) sont réalisées sous forme de pions.

14. Elément connecteur selon la revendication 12 ou 13, **caractérisé en ce que** les parties d'emboîtement (28) peuvent être emmanchées à travers des zones marginales (30) du support (12), qui sont dépourvues de conducteurs individuels.

15. Elément connecteur selon l'une des revendications 12 à 14, **caractérisé en ce que** les parties d'emboîtement (28) peuvent être emmanchées à travers des trous préfabriqués (32) dans les câbles (10).

16. Elément connecteur selon l'une au moins des revendications précédentes, **caractérisé en ce que** la pièce supérieure (16) et la pièce inférieure (18) sont faites d'un seul tenant.

17. Elément connecteur selon l'une au moins des revendications 1 à 15, **caractérisé en ce que** la surface de serrage (20) de la pièce supérieure (16) et celle de la pièce inférieure (18) sont conformées sur un insert (34) réalisé sous forme d'un composant séparé, qui peut être fixé dans une pièce réceptrice (36).

18. Elément connecteur selon la revendication 17, **caractérisé en ce que** l'insert (34) est réalisé sous forme d'un profilé d'une forme en U, approximativement, dont le fond est pourvu de fentes (38) qui séparent des traverses (22) comportant au moins une surface de serrage individuelle (20).

19. Elément connecteur selon la revendication 17 ou 18, **caractérisé en ce que** les sections de liaison (26) de la pièce supérieure (16) et de la pièce inférieure (18) sont conformées sur la pièce réceptrice correspondante (36).

20. Elément connecteur selon l'une au moins des revendications précédentes, **caractérisé en ce qu'**à l'état assemblé, la pièce supérieure (16) et la pièce inférieure (18) peuvent s'enclencher dans un élément de maintien (40) qui comprend une partie de fixation (42) qui est aménagée dans des ouvertures (44) d'installation de câbles.

21. Elément connecteur selon la revendication 20, **caractérisé en ce que** la partie de fixation (42) présente une forme de tenon.

22. Elément connecteur selon l'une au moins des revendications précédentes, **caractérisé en ce qu'**à l'état assemblé, au moins un joint d'étanchéité annulaire (56) entourant les zones de contact (11) des câbles (10) est disposé entre la pièce supérieure (16) et la pièce inférieure (18).

23. Procédé de remplacement de composants électriques (50) prévus notamment pour des véhicules automobiles, reliés à des câbles électriques (10) qui comprennent chacun plusieurs conducteurs individuels parallèles (14) reliés à un support commun (12), procédé dans lequel
- un câble existant (10), auquel est raccordé le composant (50) à remplacer, est coupé à un endroit, et
- un câble relié au composant à raccorder est relié au câble existant (10), au niveau du point de coupure, par l'intermédiaire d'un élément connecteur (16, 18) selon l'une au moins des revendications précédentes.
